# EUROPÄISCHE PATENTSCHRIFT

(11) **EP 2 718 505 B1**
(45) Veröffentlichungstag und Bekanntmachung des Hinweises auf die Patenterteilung: **29.07.2015**
(21) Anmeldenummer: 12723615.6
(22) Anmeldetag: 23.05.2012
(51) Int. Cl.: E01H 10/00

(54) **STREUGERÄT**
SPREADER DEVICE
APPAREIL D'ÉPANDAGE

(30) Priorität: 08.06.2011 DE 102011106086
(43) Veröffentlichungstag der Anmeldung: 16.04.2014
(73) Patentinhaber: Aebi Schmidt Nederland BV, 7451 PJ Holten (NL)
(72) Erfinder: PAUWELS, Richard, NL-7603 WL Almelo (NL); VAN GELDER, Hendrik, John, NL-7244 AG Barchem (NL)
(74) Vertreter: Grättinger Möhring von Poschinger Patentanwälte Partnerschaft
(86) Internationale Anmeldenummer: PCT/EP2012/002187
(87) Internationale Veröffentlichungsnummer: WO 2012/167874

(56) Entgegenhaltungen:
- WO-A1-2005/033417
- DE-A1- 3 544 060

## Beschreibung

Die vorliegende Erfindung betrifft ein Streugerät, insbesondere für Winterdienstfahrzeuge, zum Ausbringen von Streustoff, umfassend einen Streustoffbehälter, eine Ausbringeinheit und eine zwischen dem Streustoffbehälter und der Ausbringeinheit angeordnete Streustoff-Förderstrecke, wobei die Ausbringeinheit einen rotierenden Streuteller und eine zentrale Mischkammer aufweist, in welche die Streustoff-Förderstrecke mündet und die einen rotierenden Mischboden und eine nicht-rotierende Begrenzung mit einer sich um die Drehachse des Mischbodens herum erstreckenden, eine Austrittsöffnung aufweisenden Seitenwand und einem oberen Abschlussteil umfasst.

Ein derartiges Streugerät ist aus der WO 2005/033417 A1 bekannt. In die Mischkammer mündet dabei zusätzlich zu der Streustoff-Förderstrecke eine Flüssigkeits-Förderstrecke, so dass der - zunächst trockene - Streustoff in der Mischkammer intensiv befeuchtet wird, bevor der entsprechend angefeuchtete Streustoff die Mischkammer durch die Austrittsöffnung hindurch verlässt und auf den Streuteller gelangt, um von diesem auf die zu bestreuende Fahrbahn ausgebracht zu werden. Das obere Abschlussteil der Mischkammer weist einen Durchbruch auf, durch welchen hindurch der Streustoff in die Mischkammer eintritt.

Eine weitere eine zentrale Mischkammer aufweisende Ausbringeinheit für Streustoff ist aus der EP 1942230 A1 bekannt.

Die vorliegende Erfindung ist darauf gerichtet, ein Streugerät der gattungsgemäßen Art bereitzustellen, welches sich durch eine verbesserte Charakteristik der Streustoffverteilung auszeichnet.

Gelöst wird diese Aufgabenstellung gemäß der vorliegenden Erfindung, indem bei einem Streugerät der gattungsgemäßen Art das obere Abschlussteil der Mischkammer zumindest benachbart zu der Seitenwand seine Höhe über dem Mischboden in Umfangsrichtung ändert. Das obere Abschlussteil der bei dem erfindungsgemäßen Streugerät vorgesehenen Mischkammer ist somit, mit anderen Worten, kein ebenes, sich parallel zu dem Mischboden erstreckendes Bauteil. Vielmehr ist jedenfalls benachbart zu der Seitenwand der Mischkammer deren oberes Abschlussteil in Umfangsrichtung bereichsweise höher oberhalb des Mischbodens angeordnet als in anderen Bereichen. Durch diese Maßnahme kann gezielt Einfluss genommen werden auf die Höhe des sich - unter Einwirkung des sich drehenden Mischbodens und der durch diesen auf das Streustoff ausgeübten Zentrifugalkräfte - entlang der Seitenwand der Mischkammer bewegenden Streustoffstromes insbesondere dergestalt, dass der sich entlang der Seitenwand der Mischkammer bewegende Streustoffstrom in Richtung auf die Austrittsöffnung konvergiert bzw. die Höhe des sich entlang der Seitenwand bewegenden Streustoffstromes im Bereich der Austrittsöffnung der Mischkammer - gemessen an der Höhe in anderen Umfangszonen der Mischkammer - vergleichsweise gering, d.h. der Streustoffstrom relativ gebündelt ist. Dies wirkt sich vergleichmäßigend auf die Abwurfcharakteristik und somit die Reproduzierbarkeit und Vorhersagbarkeit des Streubildes aus.

Im Sinne einer ersten bevorzugten Weiterbildung der vorliegenden Erfindung nimmt die Höhe des oberen Abschlussteiles der Mischkammer in Drehrichtung des Mischbodens vor der Austrittsöffnung über einen Winkelbereich stetig ab, wobei sich der Bereich der abnehmenden Höhe des oberen Abschlussteils bevorzugt bis kurz oder ggfs. sogar unmittelbar vor die Austrittsöffnung erstreckt. Bei dieser Weiterbildung wird der Streustoffstrom über den besagten Winkelbereich vergleichsweise gleichmäßig hinsichtlich seiner Ausdehnung in der Höhe gewissermaßen komprimiert bzw. gebündelt, so dass sich Unstetigkeitseffekte, die mit einer Einbuße an Reproduzierbarkeit verbunden wären, weitgehend vermeiden lassen. Je nach dem aktuellen Streustoffdurchsatz durch die Ausbringeinheit verlässt auf diese Weise im Ergebnis ein mehr oder weniger flacher Streustoffstrahl die Mischkammer durch deren fensterartige Austrittsöffnung hindurch und gelangt auf den Streuteller, wo er von den dort typischerweise vorgesehenen Wurfschaufeln erfasst wird. Der Winkelbereich, über den hin die Höhe des oberen Abschlussteils der Mischkammer in dem vorstehend aufgezeigten Sinne stetig abnimmt, ist dabei vorteilhafterweise mindestens ebenso groß, besonders bevorzugt mindestens etwa doppelt so groß wie die Erstreckung der Austrittsöffnung in Umfangsrichtung. Für typische Anwendungsfälle ist es günstig, wenn der besagte Winkelbereich etwa zwischen 80° und 160°, besonders bevorzugt zwischen 90° und 150° beträgt.

Gemäß einer anderen bevorzugten Weiterbildung der Erfindung ist die maximale Höhe des oberen Abschlussteils über dem Mischboden mindestens 50%, besonders bevorzugt mindestens etwa 80% oder sogar 100% größer als die geringste Höhe des oberen Abschlussteils über dem Mischboden; oder es beträgt, mit anderen Worten, die minimale Höhe des oberen Abschlussteils über dem Mischboden bevorzugt höchstens 65%, besonders bevorzugt höchstens etwa 55% oder sogar nur 50% der größten Höhe des oberen Abschlussteils über dem Mischboden. Insoweit steht in den Bereichen mit nicht reduzierter Höhe eine insbesondere für eine innige Vermischung von trockenem Streustoff mit Flüssigkeit ausreichende Höhe der Seitenwand der Mischkammer, gegen welche der Streustoff durch den rotierenden Mischboden geschleudert wird, zur Verfügung, wobei auf der anderen Seite die vorstehend erläuterte Verdichtung des Streustoffstrahles in der Höhe vor dem Verlassen der Mischkammer bewirkt wird. In vergleichbarer Hinsicht ist es von Vorteil, wenn die Höhe der Austrittsöffnung maximal 50% der maximalen Höhe des oberen Abschlussteiles der Mischkammer über dem Mischboden beträgt.

In wiederum anderer bevorzugter Weiterbildung der Erfindung ist vorgesehen, dass die geringste Höhe des oberen Abschlussteils der Mischkammer über dem Mischboden allenfalls unwesentlich (z.B. allenfalls 10%) größer ist als die maximale Höhe der die Austrittsöffnung nach oben begrenzenden Kante über dem Mischboden. Auf diese Weise wird gewährleistet, dass selbst im Falle einer vergleichsweise niedrigen Austrittsöffnung, was im Hinblick auf ein gut reproduzierbares Streubild von Vorteil ist, Streustoff nicht mehrfach in der Mischkammer zirkuliert, sondern vielmehr gezielt beim erstmaligen Erreichen der Austrittsöffnung beim Umlauf durch die Mischkammer diese verlässt. Auch dies wirkt sich positiv auf das Streubild bzw. dessen gezielte Veränderung (z.B. durch gezielte Erhöhung der Streudichte) aus, weil ausgeschlossen ist, dass durch einen mehrfachen Umlauf des Streustoffs in der Mischkammer die entsprechende Beeinflussung des Streubildes erst zeitverzögert und hinsichtlich der Intensität abgemildert umgesetzt wird.

Eine wiederum andere Maßnahme, mit welcher sich das Streuergebnis positiv beeinflussen lässt, besteht in bevorzugter Weiterbildung der vorliegenden Erfindung darin, dass die Höhe der Austrittsöffnung über dem Mischboden über einen Winkelbereich in Drehrichtung des Mischbodens zunimmt, d.h. die die Austrittsöffnung nach oben begrenzende Kante über einen Winkelbereich ansteigt. In Umlaufrichtung des Streustoffes entlang der Seitenwand der Mischkammer gelangt somit Streustoff - in geringer Höhe zum Mischboden - in Umfangsrichtung gesehen früher durch die Austrittsöffnung hindurch zum Streuteller als Streustoff, der in größerer Höhe zum Mischboden an der Seitenwand der Mischkammer entlang wandert. Hierdurch wird namentlich bei hohen Streustoffdurchsätzen durch die Ausbringeinheit das Risiko von Ungleichförmigkeiten im Streubild (z.B. aufgrund einer Schwallbildung) maßgeblich reduziert.

Die Seitenwand der Mischkammer des erfindungsgemäßen Streugeräts weist gemäß einer abermals anderen bevorzugten Weiterbildung eine im Wesentlichen zylindrische Grundform auf, so dass sich die Erzeugenden der Seitenwand bevorzugt parallel zur Rotationsachse des Mischbodens erstrecken. Insbesondere kann die Seitenwand der Mischkammer dabei eine im wesentlichen kreiszylindrische Grundform aufweisen, d.h. auf der Oberfläche eines Kreiszylinders liegen, was freilich nicht eine leichte überlagerte Profilierung (z.B. Wellung) ausschließt, durch welche Mischeffekte begünstigt werden können. Die im Wesentlichen kreiszylindrische Grundform der Seitenwand der Mischkammer ist dabei auch günstig im Hinblick auf die Möglichkeit, durch definiertes Verdrehen der Begrenzung der Mischkammer um deren Achse, die bevorzugt mit der Rotationsachse des Streutellers zusammenfällt, gezielt Einfluss zu nehmen auf das Streubild, d.h. die Lage des bestreuten Streifens relativ zum Fahrzeug (mittig bzw. symmetrisch oder aber mehr oder weniger ausgeprägt asymmetrisch nach links oder rechts verlagert). Ist in diesem Sinne die Begrenzung der Mischkammer verdrehbar (s.u.), um die Winkelstellung der Auswurföffnung relativ zum Streufahrzeug verändern zu können, so erstreckt sich typischerweise der oben in der Begrenzung der Mischkammer vorgesehene Durchbruch, durch welchen hindurch Streustoff der Mischkammer zugeführt wird, über einen größeren Winkelbereich, um zu vermeiden, dass die Mündung der Streustoff-Förderstrecke (z.B. eine Schütte) zur Verstellung des Streubildes gemeinsam mit der Mischkammer verdreht werden muss.

Im Hinblick auf die weiter oben erläuterte Wirkung, nämlich die effektive Einflussnahme auf die Höhe des an der Seitenwand der Mischkammer entlang wandernden Streustoffstromes, ist gemäß einer wiederum anderen bevorzugten Weiterbildung der Erfindung von Vorteil, wenn die radiale Erstreckung des oberen Abschlussteils in jenem Bereich, in dem es seine Höhe zu dem Mischboden verändert, mindestens 15% des Radius' der zylindrischen Grundform der Seitenwand beträgt. Eine größere radial Erstreckung ist durchaus möglich, wobei allerdings zu beachten ist, dass typischerweise ein ausreichend groß dimensionierter Durchbruch in dem oberen Abschlussteil vorzusehen ist, durch welchen hindurch Streustoff von der Streustoff-Förderstrecke in die Mischkammer hinein gelangt.

Die vorliegende Erfindung ist insbesondere von Nutzen, wenn in die Mischkammer auch eine Flüssigkeits-Förderstrecke mündet, durch welche hindurch Flüssigkeit in die Mischkammer eingespeist wird, welche zur Befeuchtung des zunächst trockenen Streustoffes dient. Besonders bevorzugt mündet eine solche Flüssigkeits-Förderstrecke in Drehrichtung des Mischbodens weniger als 180° hinter der Mündung der Streustoff-Förderstrecke. Ein relativ geringer Winkelversatz zwischen der Mündung der Streustoff-Förderstrecke und der Mündung der Flüssigkeits-Förderstrecke ist besonders günstig, damit eine besonders effektive Vermischung von Streustoff und Flüssigkeit innerhalb der Mischkammer vor dem Erreichen der Austrittsöffnung erfolgt. Besonders vorteilhaft ist es dabei, wenn das obere Abschlussteil der Mischkammer sich bereichsweise, bevorzugt jedenfalls in Drehrichtung des Mischbodens unmittelbar hinter der Mündung der Flüssigkeits-Förderstrecke in die Mischkammer von der Seitenwand bis im wesentlichen zur Rotationsachse bzw. Nabe des Mischbodens erstreckt. In dem betreffenden Bereich ist somit die Mischkammer nach oben hin im Wesentlichen abgeschlossen. Auf diese Weise wird ein durch Fahrtwindverwirbelungen hervorgerufener Verlust an Flüssigkeit, welche idealerweise relativ fein verdüst, d.h. in Form von relativ kleinen Tröpfchen in die Mischkammer eingebracht wird, minimiert, d.h. es geht nur ein minimaler Anteil der zur Befeuchtung des Streustoffes in die Mischkammer eingesprühten Flüssigkeit durch einen unkontrollierten Austrag verloren. Das obere Abschlussteil der Mischkammer eignet sich dabei in bevorzugter Weiterbildung der Erfindung auch dazu, das Mündungsteil der Flüssigkeits-Förderstrecke zu fixieren. In diesem Falle ändert sich, wenn die Begrenzung der Mischkammer - zur Veränderung des Streubildes - drehbar, die Mündung der Streustoff-Förderstrecke indessen stationär ist (s.o.), der Winkelversatz zwischen Mündung der Streustoff-Förderstrecke und der Mündung der Flüssigkeits-Förderstrecke in Abhängigkeit von der eingestellten Lage des Streubildes; bevorzugt beträgt er je nach Streubildlage zwischen etwa 45° und 155°.

Gemäß einer wiederum anderen bevorzugten Weiterbildung der Erfindung geht der Mischboden radial innen in einen im Wesentlichen kegelstumpfförmigen Kern über. Auch dies kann eine effektive Durchmischung von Streustoff und Flüssigkeit in der Mischkammer begünstigen, insbesondere wenn ein Teilstrom der Flüssigkeit auf den kegelstumpfförmigen Kern gerichtet wird. In diesem Sinne ist es besonders günstig, wenn der durch die Flüssigkeits-Förderstrecke in die Mischkammer eingetragene Flüssigkeitsstrom im Mündungsbereich der Flüssigkeits-Förderstrecke in zwei Teilströme aufgeteilt wird, von denen einer gegen die Seitenwand der Begrenzung der Mischkammer und der andere gegen den zentralen Kern gerichtet ist.

Schließlich kann in abermals bevorzugter Weiterbildung der Erfindung der Radius des Mischtellers zwischen 30% und 70% des Radius' des Streutellers betragen. Auch dies ist wiederum eine für ein besonders gleichmäßiges Streubild günstige Bemessung. Dies gilt jedenfalls dann, wenn sich der Mischboden und der Streuteller gleichsinnig und mit gleicher Rotationsgeschwindigkeit drehen, insbesondere indem sie miteinander gekoppelt sind. Letzteres ist freilich nicht zwingend vorgesehen. Vielmehr kommt im Rahmen der vorliegenden Erfindung auch in Betracht, dass sich der Mischboden und der Streuteller unterschiedlich schnell drehen. Denkbar ist sogar ein gegenläufiges Drehen von Mischboden und Streuteller.

Allein aus Gründen der Klarstellung ist darauf hinzuweisen, dass der Begriff "Mischkammer" keineswegs impliziert, dass dort zwei unterschiedliche Stoffe (z.B. ein Feststoff und eine Flüssigkeit oder zwei Feststoffe wie beispielsweise bei einem Salz/Splitt-Gemisch) gemischt werden. In einer "Mischkammer" im Sinne der vorliegenden Erfindung kann vielmehr (allein) auch eine Durchmischung von einem Stoff, z.B. Salz erfolgen. Weiterhin sei klargestellt, dass der Begriff "zentrale" Mischkammer ersichtlich besagt, dass diese sich um die Rotationsachse des Mischbodens herum erstreckt.

Im Folgenden wird die vorliegende Erfindung anhand eines in der Zeichnung veranschaulichten bevorzugten Ausführungsbeispiels näher erläutert. Dabei zeigt
- Fig. 1: die Ausbringeinheit eines erfindungsgemäß ausgeführten Streugeräts in einer ersten perspektivischen Ansicht und
- Fig. 2: die in Fig. 1 gezeigte Ausbringeinheit aus einer zweiten Perspektive.

Die in der Zeichnung - ohne die typischerweise vorgesehene Abdeckung - veranschaulichte Ausbringeinheit weist einen motorisch angetriebenen, um die vertikale Achse 1 rotierenden (Pfeil A), mit Wurfschaufeln 2 bestückten Streuteller 3 und eine zentrale Mischkammer 4 auf. Die Mischkammer 4 umfasst einen gemeinsam mit dem Streuteller 3 rotierenden, leicht profilierten Mischboden 5 und eine nicht-rotierende Begrenzung 6. Letztere besteht im Wesentlichen aus einer sich um die gemeinsame Drehachse 1 von Streuteller 3 und Mischboden 5 herum - längs einer Kreiszylinderfläche - erstreckende Seitenwand 7 und einem oberen Abschlussteil 8, welches mit der Seitenwand 7 längs dessen oberen Randes verbunden ist. In der Seitenwand 7 ist eine fensterartige Austrittsöffnung 9 vorgesehen, durch welche hindurch Streustoff aus der Mischkammer 4 auf den diese umgebenden Streuteller 3 gelangt. In die Mischkammer 4 gelangt der Streustoff durch einen in dem oberen Abschlussteil vorgesehenen, sich über einen Winkelbereich von etwa 180° erstreckenden Durchbruch 10. Eine den Streustoffbehälter mit der Ausbringeinheit verbindende Streustoff-Förderstrecke mündet in der Mischkammer 4, indem eine den unteren Abschluss der Streustoff-Förderstrecke bildende Schütte 11 nahe oberhalb des Durchbruchs 10 endet.

Die Begrenzung 6 der Mischkammer 4 ist innerhalb vorgegebener Grenzen um die Achse 1 herum verdrehbar gelagert, um die Winkelstellung der Austrittsöffnung 9 und somit die Abwurfgeometrie verstellen zu können. Hierzu greift ein - nicht dargestellter - Verstellantrieb an dem mit der Begrenzung 6 der Mischkammer 4 verbundenen Bolzen 21 an. Dargestellt ist in der Zeichnung die Stellung der Begrenzung 6 der Mischkammer 4 bei einer Abwurfrichtung "asymmetrisch links"; für diese Stellung gelten nachfolgende Angaben, soweit diese sich auf die Relation zwischen der Begrenzung 6 der Mischkammer 4 und die Schütte 11 beziehen. Zur Verlagerung des Streubildes nach "symmetrisch" oder - noch weitergehend - "asymmetrisch rechts" ist die Begrenzung 6 der Mischkammer 4 entgegen der Drehrichtung A des Streutellers 3 zu verdrehen.

Der Ringspalt zwischen der Unterkante der Seitenwand 7 der (nicht rotierenden) Begrenzung 6 der Mischkammer 4 und dem (rotierenden) Streuteller 3 ist dabei so bemessen, dass ein Austreten von Streustoffpartikeln durch den Ringspalt hindurch im nennenswerten Umfang ebenso vermieden wird wie ein Verklemmen von Streustoffpartikeln in dem Ringspalt. Der Umfangsrand des Mischbodens 5 endet mit einem geringen Abstand oberhalb des Streutellers 3, welcher sich radial nach innen unter den Mischboden 5 erstreckt. Der Streuteller 4 weist unterhalb des Mischbodens 5 Abflusslöcher für Flüssigkeit auf, welche durch den zwischen dem Mischboden und dem Streuteller bestehenden Ringspalt unter den Mischboden gelangt.

Die Seitenwand 7 der Mischkammer 4 ändert in Umfangsrichtung ihre Höhe oberhalb des Mischbodens 5. Und dementsprechend ändert auch das obere Abschlussteil 8 - in Umfangsrichtung der Mischkammer 4 - benachbart zu der Seitenwand 7 seine Höhe über dem Mischboden 5. So weist die Seitenwand etwa gegenüber der Schütte 11 sowie in einem sich in Rotationsrichtung A von Streuteller 3 und Mischboden 5 daran anschließenden Winkelbereich von ca. 120° eine maximale Höhe auf, so dass das obere Abschlussteil 8 dort ebenfalls eine maximale Höhe über dem Mischboden 5 aufweist. Im weiteren Verlauf in Rotationsrichtung A, und zwar über einen Winkelbereich von etwa weiteren (90° bis) 120°, reduziert sich die Höhe der Seitenwand 7 der Mischkammer 4 dann allmählich stetig auf lediglich noch etwa 50% ihrer maximalen Höhe; und dementsprechend nimmt über den besagten zweiten Winkelbereich auch die auf den Mischboden 5 bezogene Höhe des oberen Abschlussteils 8, welches sich aufgrund des Durchbruchs 10 dort auf einen sich entlang der oberen Kante 12 der Seitenwand 7 erstreckenden Streifen 13 beschränkt, dessen radiale Erstreckung etwa 15% des Radius' der Seitenwand 7 beträgt, ebenfalls stetig ab. Bei dem - in Rotationsrichtung A betrachtet - Beginn 14 der Austrittsöffnung 9 hat das obere Abschlussteil 8 demgemäß etwa nur noch 50% seiner maximalen Höhe über dem Mischboden 5.

Die Austrittsöffnung 9 erstreckt sich über einen Winkelbereich von etwa 45°, d.h. über etwa ein Drittel des Winkelbereichs, innerhalb dessen sich die Höhe von Seitenwand 7 und oberem Abschlussteil 8 in der vorstehend beschriebenen Weise reduziert. Die die Austrittsöffnung nach oben hin begrenzende Kante 15 steigt anschließend an den Beginn 14 der Austrittsöffnung nicht sprunghaft, sondern vielmehr allmählich an, so dass die Höhe der Austrittsöffnung 9 über dem Mischboden 5 über einen Winkelbereich in Drehrichtung A des Mischbodens 5 zunimmt. Die maximale Höhe der Austrittsöffnung 9 und die geringste Höhe des oberen Abschlussteils 8 über dem Mischboden 5 entsprechen dabei einander im Wesentlichen.

In die Mischkammer 4 mündet weiterhin eine Flüssigkeits-Förderstrecke, mit welcher zum Zwecke der Befeuchtung des (zunächst trockenen) Streustoffs in der Mischkammer in diese Flüssigkeit eingebracht wird. Hierzu dient das Sprührohr 16 mit in der Mischkammer angeordneten Sprühöffnungen 17. Letztere besorgen eine Aufteilung des in die Mischkammer 4 eingetragenen Flüssigkeitsstromes in zwei Teilströme, von denen einer nach außen, d.h. in Richtung auf die Seitenwand 7 der Begrenzung 6 der Mischkammer 4 gerichtet ist und der andere nach innen. Das Sprührohr 16, welches am, in Drehrichtung A betrachtet, hinteren Abschluss des Durchbruchs 10 der Begrenzung 6 der Mischkammer 4 mittels eines Halteblechs 19 an deren oberen Abschlussteil 8 fixiert ist, befindet sich - bei der dargestellten Stellung ("asymmetrisch links") der Begrenzung 6 der Mischkammer - in Drehrichtung A des Mischbodens 5 betrachtet etwa 150° hinter der Schütte 11. Von dem Sprührohr 16 ab erstreckt sich, bis zum etwa gegenüberliegenden Beginn des Durchbruches 10, das obere Abschlussteil 8 in radialer Richtung von der Seitenwand 7 der Mischkammer 4 bis im Wesentlichen zur Rotationsachse 1 des Mischbodens, d.h. der Nabe 18, so dass über etwa den halben Umfang die Mischkammer nach oben hin im Wesentlichen abgeschlossen ist. Über diesem Bereich ist die Begrenzung 6 der Mischkammer 4 an der Nabe 18 um die Achse 1 verdrehbar gelagert.

Zu erkennen sind in den Figuren 1 und 2 schließlich einige weitere Besonderheiten. Zum einen geht der Mischboden 5 radial innen in einen im Wesentlichen kegelstumpfförmigen Kern 20 über. Auch dieser ist zur Unterstützung der Durchmischung von Streustoff und Flüssigkeit in der Mischkammer 4 oberflächlich leicht profiliert, z.B. mittels Rillen; und der nach innen gerichtete Teilstrahl des in die Mischklammer 4 eingetragenen Flüssigkeitsstromes ist gegen den Kern gerichtet. Weiterhin ist jede zweite Wurfschaufel 2 verstellbar an dem Streuteller 3 angebracht, um die Wurfcharakteristik verändern und an den spezifischen Streustoff anpassen zu können; hierzu weisen die betreffenden Wurfschaufel radial außen Befestigungslaschen 24 auf, die in verschiedenen Positionen an dem Streuteller 3 fixiert werden können. In der gezeigten Konfiguration sind die Wurfschaufeln nicht alle im gleichen Winkel zur Radialrichtung angestellt, sondern der Anstellwinkel ändert sich alternierend. Auch verändern die Wurfschaufeln 2 alternierend etwas ihre Länge. Weiterhin erstreckt sich das obere Abschlussteil 8 nicht über den gesamten Umfang der Mischkammer 4; vielmehr existiert - etwa oberhalb der Austrittsöffnung 9 und in Drehrichtung A etwas daran anschließend - ein Winkelbereich, in dem die Mischammer 4 kein oberes Abschlussteil aufweist, d.h. die Mischkammer 4 nach oben hin offen ist, in dem sich der Durchbruch 10 hier bis an die Seitenwand 7 erstreckt. Schließlich ist mit der Begrenzung 6 der Mischkammer 4 über einen Halter 22 ein Abweiser 23 (nur in Fig. 1 gezeigt) verbunden, der sich in den Abwurfbereich des Streustoffes vom Streuteller 3 hinein erstreckt, gemeinsam mit der Begrenzung 6 der Mischkammer 4 verdrehbar ist und bei bestimmten Winkelstellungen (typischerweise bei der Streubildlage "asymmetrisch links") unter der - nicht dargestellten Abdeckung - der Ausbringeinheit heraus- und in ein Fenster der Abdeckung hineinragt, um auf diese Weise, die Abdeckung ergänzend auf die Begrenzung des Streubilds nach rechts hin Einfluss zu nehmen.

## Patentansprüche

1. Streugerät, insbesondere für Winterdienstfahrzeuge, zum Ausbringen von Streustoff, umfassend einen Streustoffbehälter, eine Ausbringeinheit und eine zwischen dem Streustoffbehälter und der Ausbringeinheit angeordnete Streustoff-Förderstrecke, wobei die Ausbringeinheit einen rotierenden Streuteller (3) und eine zentrale Mischkammer (4) aufweist, in welche die Streustoff-Förderstrecke mündet und die einen rotierenden Mischboden (5) und eine nicht-rotierende Begrenzung (6) mit einer sich um die Drehachse (1) des Mischbodens herum erstreckenden, eine Austrittsöffnung (9) aufweisenden Seitenwand (7) und einem oberen Abschlussteil (8) umfasst,
**dadurch gekennzeichnet,**
**dass** das obere Abschlussteil (8) zumindest benachbart zu der Seitenwand (7) seine Höhe über dem Mischboden (5) in Umfangsrichtung ändert.

2. Streugerät nach Anspruch 1, **dadurch gekennzeichnet, dass** die Höhe des oberen Abschlussteils (8) in Drehrichtung (A) des Mischbodens (5) unmittelbar vor der Austrittsöffnung (9) über einen Winkelbereich stetig abnimmt.

3. Streugerät nach Anspruch 2, **dadurch gekennzeichnet, dass** der Winkelbereich mindestens ebenso groß, bevorzugt mindestens etwa doppelt so groß ist wie die Erstreckung der Austrittsöffnung (9) in Umfangsrichtung.

4. Streugerät nach Anspruch 2 oder Anspruch 3, **dadurch gekennzeichnet, dass** der Winkelbereich zwischen 80° und 160°, bevorzugt zwischen 95° und 145° beträgt.

5. Streugerät nach einem der Ansprüche 1 bis 4, **dadurch gekennzeichnet, dass** die maximale Höhe des oberen Abschlussteils (8) über dem Mischboden (5) mindestens 50%, bevorzugt mindestens etwa 80% größer ist als die geringste Höhe.

6. Streugerät nach einem der Ansprüche 1 bis 5, **dadurch gekennzeichnet, dass** die Höhe der Austrittsöffnung (9) wesentlich geringer ist als die maximale Höhe des oberen Abschlussteils (8) über dem Mischboden (5), besonders bevorzugt maximal 50% der maximalen Höhe des oberen Abschlussteils über dem Mischboden beträgt.

7. Streugerät nach einem der Ansprüche 1 bis 6, **dadurch gekennzeichnet, dass** die geringste Höhe des oberen Abschlussteils (8) über dem Mischboden (5) allenfalls unwesentlich größer ist als die maximale Höhe der die Austrittsöffnung (9) nach oben begrenzenden Kante (15) über dem Mischboden.

8. Streugerät nach einem der Ansprüche 1 bis 7, **dadurch gekennzeichnet, dass** die Höhe der Austrittsöffnung (9) über dem Mischboden (5) über einen Winkelbereich in Drehrichtung (A) des Mischbodens stetig zunimmt.

9. Streugerät nach einem der Ansprüche 1 bis 8, **dadurch gekennzeichnet, dass** die Seitenwand (7) eine im Wesentlichen zylindrische Grundform aufweist.

10. Streugerät nach Anspruch 9, **dadurch gekennzeichnet, dass** die radiale Erstreckung des oberen Abschlussteils (8) in jenem Bereich, in dem es seine Höhe zu dem Mischboden (5) verändert, mindestens 15% des Radius' der zylindrischen Grundform der Seitenwand (7) beträgt.

11. Streugerät nach einem der Ansprüche 1 bis 10, **dadurch gekennzeichnet, dass** die Begrenzung (6) der Mischkammer (4) begrenzt verdrehbar ist, bevorzugt um die Rotationsachse (1) des Mischbodens (5).

12. Streugerät nach Anspruch 11, **dadurch gekennzeichnet, dass** an der Begrenzung (6) der Mischkammer (4) ein gemeinsam mit dieser verdrehbarer Abweiser (23) angebracht ist.

13. Streugerät nach einem der Ansprüche 1 bis 12, **dadurch gekennzeichnet, dass** eine Flüssigkeits-Förderstrecke in die Mischkammer mündet, und zwar bevorzugt zwischen 45° und 155° in Drehrichtung (A) des Mischbodens (5) hinter der Mündung der Streustoff-Förderstrecke.

14. Streugerät nach Anspruch 13, **dadurch gekennzeichnet, dass** das obere Abschlussteil (8) sich bereichsweise, bevorzugt jedenfalls in Drehrichtung (A) des Mischbodens (5) unmittelbar hinter der Mündung der Flüssigkeits-Förderstrecke in die Mischkammer (4) von der Seitenwand (7) bis im Wesentlichen zur Rotationsachse (1) des Mischbodens erstreckt.

15. Streugerät nach Anspruch 13 oder Anspruch 14, **dadurch gekennzeichnet, dass** das Mündungsteil der Flüssigkeits-Förderstrecke an dem oberen Abschlussteil (8) der Mischkammer (4) fixiert ist.

16. Streugerät nach einem der Ansprüche 13 bis 15, **dadurch gekennzeichnet, dass** der mittels der Flüssigkeits-Förderstrecke in die Mischkammer (4) eingetragene Flüssigkeitsstrom im Bereich der Mündung der Flüssigkeits-Förderstrecke geteilt wird in zumindest einen auswärts gegen die Seitenwand (7) der Begrenzung (6) der Mischkammer (4) gerichteten Strahl und einen nach einwärts gerichteten Strahl.

17. Streugerät nach einem der Ansprüche 1 bis 16, **dadurch gekennzeichnet, dass** der Radius des Mischbodens (5) zwischen 30% und 70% des Radius' des Streutellers (3) beträgt.

18. Streugerät nach einem der Ansprüche 1 bis 17, **dadurch gekennzeichnet, dass** der Mischboden (5) radial innen in einen im Wesentlichen kegelstumpfförmigen Kern (20) übergeht.

## Claims

1. A spreading apparatus, in particular for winter road maintenance vehicles, for scattering spreading material, comprising a spreading material container, a scattering unit and a spreading material conveying section, which is arranged between the spreading material container and the scattering unit, the scattering unit having a rotating spreading plate (3) and a central mixing chamber (4), into which the spreading material conveying section issues and which comprises a rotating mixing floor (5) and a nonrotating boundary (6) with a side wall (7), which extends around the rotation axis (1) of the mixing floor and has an outlet opening (9), and with an upper terminating part (8),
**characterised in**
**that** the height of the upper terminating part (8) above the mixing floor (5) changes in the circumferential direction, at least adjacently to the side wall (7).

2. The spreading apparatus according to claim 1, **characterised in that** the height of the upper terminating part (8) decreases continuously over an angle range immediately before the outlet opening (9) in the rotation direction (A) of the mixing floor (5).

3. The spreading apparatus according to claim 2, **characterised in that** the angle range is at least equal to, preferably at least approximately twice the size of the extent of the outlet opening (9) in the circumferential direction.

4. The spreading apparatus according to claim 2 or 3, **characterised in that** the angle range is between 80° and 160°, preferably between 95° and 145°.

5. The spreading apparatus according to any one of claims 1 to 4, **characterised in that** the maximum height of the upper terminating part (8) above the mixing floor (5) is at least 50 %, preferably at least approximately 80 % greater than the lowest height.

6. The spreading apparatus according to any one of claims 1 to 5, **characterised in that** the height of the outlet opening (9) is substantially lower than the maximum height of the upper terminating part (8) above the mixing floor (5), particularly preferably no more than 50 % of the maximum height of the upper terminating part above the mixing floor.

7. The spreading apparatus according to any one of claims 1 to 6, **characterised in that** the lowest height of the upper terminating part (8) above the mixing floor (5) is at most an insignificant amount greater than the maximum height of the edge (15) delimiting the top of the outlet opening (9) above the mixing floor.

8. The spreading apparatus according to any one of claims 1 to 7, **characterised in that** the height of the outlet opening (9) above the mixing floor (5) increases continuously over an angle range in the rotation direction (A) of the mixing floor.

9. The spreading apparatus according to any one of claims 1 to 8, **characterised in that** the side wall (7) has a substantially cylindrical basic shape.

10. The spreading apparatus according to claim 9, **characterised in that** the radial extent of the upper terminating part (8) in the region in which its height above the mixing floor (5) changes is at least 15 % of the radius of the cylindrical basic shape of the side wall (7).

11. The spreading apparatus according to any one of claims 1 to 10, **characterised in that** the boundary (6) of the mixing chamber (4) is rotatable to a limited extent, preferably about the rotation axis (1) of the mixing floor (5).

12. The spreading apparatus according to claim 11, **characterised in that** a deflector (23), which can be rotated together with the boundary (6) of the mixing chamber (4), is attached to said boundary.

13. The spreading apparatus according to any one of claims 1 to 12, **characterised in that** a liquid conveying section issues into the mixing chamber, preferably between 45° and 155° behind the exit of the spreading material conveying section in the rotation direction (A) of the mixing floor (5).

14. The spreading apparatus according to claim 13, **characterised in that** the upper terminating part (8) in some regions, preferably immediately behind where the liquid conveying section issues into the mixing chamber (4) in the rotation direction (A) of the mixing floor (5), extends from the side wall (7) substantially as far as the rotation axis (1) of the mixing floor.

15. The spreading apparatus according to claim 13 or 14, **characterised in that** the exit part of the liquid conveying section is fixed to the upper terminating part (8) of the mixing chamber (4).

16. The spreading apparatus according to any one of claims 13 to 15, **characterised in that** the liquid flow that is introduced into the mixing chamber (4) by means of the liquid conveying section is divided in the region of the exit of the liquid conveying section into at least one jet that is directed outwards against the side wall (7) of the boundary (6) of the mixing chamber (4) and one jet that is directed inwards.

17. The spreading apparatus according to any one of claims 1 to 16, **characterised in that** the radius of the mixing floor (5) is between 30 % and 70 % of the radius of the spreading plate (3).

18. The spreading apparatus according to any one of claims 1 to 17, **characterised in that** the mixing floor (5) merges radially inwards into a core (20) of substantially truncated cone shape.

## Revendications

1. Appareil d'épandage, en particulier pour les véhicules de service d'hiver, pour l'épandage de matériau d'épandage, comprenant un conteneur de matériau d'épandage, une unité d'épandage et une voie de transport du matériau d'épandage située entre le conteneur de matériau d'épandange et l'unité d'épandage, pour lequel l'unité d'épandage comporte un plateau d'épandage rotatif (3) et une chambre de mélange centrale (4) dans laquelle débouche la voie de transport de matériau d'épandage et qui comprend un fond de mélange rotatif (5) et une limitation non rotative (6) avec une paroi latérale (7) comportant une ouverture de sortie (9), s'étendant autour de l' axe de rotation (1) du fond de mélange et une pièce de fermeture supérieure (8),
**caractérisé en ce**
**que** la pièce de fermeture supérieure (8) modifie, au moins au voisinage de la paroi latérale (7), sa hauteur au-dessus du fond de mélange (5) dans le sens périphérique.

2. Appareil d'épandage selon la revendication 1, **caractérisé en ce que** la hauteur de la pièce de fermeture supérieure (8) diminue en continu dans le sens de rotation (A) du fond de mélange (5) au-dessus d'une zone angulaire, directement avant l'ouverture de sortie (9).

3. Appareil d'épandage selon la revendication 2, **caractérisé en ce que** la zone angulaire est au moins aussi grande, de préférence au moins aussi grande environ du double, que l'extension de l'ouverture de sortie (9) dans le sens périphérique.

4. Appareil d'épandage selon la revendication 2 ou 3, **caractérisé en ce que** la zone angulaire se situe entre 80° et 160°, de préférence entre 95° et 145°.

5. Appareil d'épandage selon l'une quelconque des revendications 1 à 4, **caractérisé en ce que** la hauteur maximale de la pièce de fermeture supérieure (8) au-dessus du fond de mélange (5) est au moins de 50 %, de préférence au moins d'environ 80 %, plus grande que la hauteur minimale.

6. Appareil d'épandage selon l'une quelconque des revendications 1 à 5, **caractérisé en ce que** la hauteur de l'ouverture de sortie (9) est essentiellement plus petite que la hauteur maximale de la pièce de fermeture supérieure (8) au-dessus du fond de mélange (5), en particulier de préférence au maximum de 50 % de la hauteur maximale de la pièce de fermeture supérieure au-dessus du fond de mélange.

7. Appareil d'épandage selon l'une quelconque des revendications 1 à 6, **caractérisé en ce que** la hauteur minimale de la pièce de fermeture supérieure (8) au-dessus du fond de mélange (5) est éventuellement accessoirement plus grande que la hauteur maximale du bord (15) au-dessus du fond de mélange, limitant vers le haut l'ouverture de sortie (9).

8. Appareil d'épandage selon l'une quelconque des revendications 1 à 7, **caractérisé en ce que** la hauteur de l'ouverture de sortie (9) au-dessus du fond de mélange (5) augmente en continu au-dessus d'une zone angulaire dans le sens de rotation (A) du fond de mélange.

9. Appareil d'épandage selon l'une quelconque des revendications 1 à 8, **caractérisé en ce que** la paroi latérale (7) présente une forme de base pour l'essentiel cylindrique.

10. Appareil d'épandange selon la revendication 9, **caractérisé en ce que** l'extension radiale de la pièce de fermeture supérieure (8) dans la zone, dans laquelle sa hauteur se modifie vers le fond de mélange (5), est au moins 15% du rayon' de la forme de base cylindrique de la paroi latérale (7).

11. Appareil d'épandage selon l'une quelconque des revendications 1 à 10, **caractérisé en ce que** la limitation (6) de la chambre de mélange (4) peut être mise en rotation de façon limitée, de préférence autour de l'axe de rotation (1) du fond de mélange (5).

12. Appareil d'épandage selon la revendication 11, **caractérisé en ce que** sur la limitation (6) de la chambre de mélange (4) est installé un déflecteur (23) pouvant être mis en rotation ensemble avec celle-ci.

13. Appareil d'épandage selon l'une quelconque des revendications 1 à 12, **caractérisé en ce qu'**une voie de transport de liquide débouche dans la chambre de mélange et à savoir de préférence entre 45° et 155° dans le sens de rotation (A) du fond de mélange (5) derrière l'embouchure de la voie de transport du matériau d'épandage.

14. Appareil d'épandage selon la revendication 13, **caractérisé en ce que** la pièce de fermeture supérieure (8) s'étend, par secteur, de préférence de toute façon dans le sens de rotation (A) du fond de mélange (5) directement derrière l'embouchure de la voie de transport de liquide dans la chambre de mélange (4) depuis la paroi latérale (7), pour l'essentiel, jusqu'à l'axe de rotation (1) du fond de mélange.

15. Appareil d'épandage selon la revendication 13 ou 14, **caractérisé en ce que** la pièce d'embouchure de la voie de transport de liquide est fixée à la pièce de fermeture supérieure (8) de la chambre de mélange (4).

16. Appareil d'épandage selon l'une quelconque des revendications 13 à 15, **caractérisé en ce que** le flux de liquide introduit dans la chambre de mélange (4) au moyen de la voie de transport de liquide est divisé dans la zone de l'embouchure de la voie de transport de liquide en au moins un jet dirigé vers l'extérieur contre la paroi latérale (7) de la limitation (6) de la chambre de mélange (4) et en un jet dirigé vers l'intérieur.

17. Appareil d'épandage selon l'une quelconque des revendications 1 à 16, **caractérisé en ce que** le rayon du fond de mélange (5) représente entre 30 % et 70 % du rayon' du plateau d'épandage (3).

18. Appareil d'épandage selon l'une quelconque des revendications 1 à 17, **caractérisé en ce que** le fond de mélange (5) passe dans le sens radial à l'intérieur dans un noyau (20) pour l'essentiel de forme tronconique.
